# EUROPÄISCHE PATENTSCHRIFT

(11) **EP 0 846 874 B1**
(45) Veröffentlichungstag und Bekanntmachung des Hinweises auf die Patenterteilung: **06.03.2002**
(21) Anmeldenummer: 97117596.3
(22) Anmeldetag: 10.10.1997
(51) Int. Cl.: F15B 15/28, F16B 2/14

(54) **Zylinderschalter**
Cylinder switch
Commutateur de cylindre

(30) Priorität: 25.11.1996 DE 19648679
(43) Veröffentlichungstag der Anmeldung: 10.06.1998
(73) Patentinhaber: ROBERT BOSCH GMBH, 70442 Stuttgart (DE)
(72) Erfinder: Fries, Romuald, 71287 Weissach (DE); Schenk, Wolfgang, 71739 Oberriexingen (DE)

(56) Entgegenhaltungen:
- EP-A- 0 484 685
- DE-A- 2 459 813
- DE-A- 3 821 632
- DE-A- 4 041 090
- DE-A- 4 127 204
- DE-A- 4 241 189

## Beschreibung

### Stand der Technik

Die Erfindung geht von einem Zylinderschalter entsprechend der Gattung des Anspruchs 1 aus. Zylinderschalter werden hauptsächlich in Verbindung mit pneumatischen oder hydraulischen Arbeitszylindern eingesetzt, um im Falle eines sich an ihnen vorbeibewegenden Arbeitskolbens ein elektrisches Signal auszulösen, das in Steuereinheiten weiterverarbeitbar ist. Zur Befestigung eines Zylinderschalters am Arbeitszylinder sind hierzu aus den Druckschriften EP 0 484 685 B1 und der US 3 639 868 A1 verschiedene beispielhafte Möglichkeiten bekannt. In beiden Fällen ist der Zylinderschalter an einem separaten Halter befestigt, der in eine am Arbeitszylinder angeordnete nutförmige Ausnehmung eingreift und durch eine Schraubverbindung mit dieser Nut verspannt ist. Nachteilig bei diesen Anordnungen ist es, daß die Zylinderschalter zunächst am Halter befestigt werden müssen und über die Außenkontur der Gehäuse der Arbeitszylinder hinausragen. Dies erfordert erhöhte Montagekosten und kann abhängig von den Verhältnissen des jeweiligen Einsatzfalles zu Platzproblemen führen. Diese Nachteile lassen sich durch Zylinderschalter mit integrierter Haltevorrichtung vermeiden, die versenkt in der Ausnehmung des Arbeitszylinders angeordnet sind. Solche aus dem Stand der Technik bekannten Zylinderschalter werden in der Regel durch eine Verschraubung in den Ausnehmungen des Arbeitszylinders fixiert. Dabei kann es mangels einer Zentriereinrichtung in Verbindung mit den relativ großen Fertigungstoleranzen der Ausnehmungen zu einem verkanteten Einbau kommen. Die in diesem Fall erzeugten Biegespannungen belasten den Zylinderschalter und können dessen Funktion stören, bzw. können im Extremfall zu einer mechanischen Zerstörung führen.

### Vorteile der Erfindung

Der erfindungsgemäße Zylinderschalter mit den kennzeichnenden Merkmalen des Anspruchs 1 weist demgegenüber den Vorteil auf, daß sein einteiliges und in der Ausnehmung des Arbeitszylinders versenkbares Schaltergehäuse einen Bereich zur Lagefixierung des Zylinderschalters aufweist, der eine Zentrierung des Zylinderschalters in der Ausnehmung ermöglicht. Dies erlaubt den verkantungsfreien Einbau eines Zylinderschalters auch in Ausnehmungen mit relativ großen Fertigungstoleranzen. Funktionsbeeinträchtigende Biegespannungen treten somit nicht auf. Die Zentrierung erfolgt gleichzeitig mit der Fixierung des Zylinderschalters beim Einschrauben einer Befestigungsschraube - zusätzliche Arbeitsgänge bzw. zusätzlicher Werkzeugeinsatz ist nicht erforderlich. Die Zentrierung wird durch biegbare am Schaltergehäuse angeordnete Fortsätze ermöglicht, die von einem mit einer Befestigungsschraube zusammenwirkenden Spreizkeil auseinandergespreizt werden. Durch die versenkte Anordnung des Zylinderschalters und durch das Anliegen der Außenwandung der Fortsätze an den Wandungen der Ausnehmungen ist der Zylinderschalter zuverlässig gegen unbeabsichtigtes Verschieben gesichert. Die Fortsätze lassen sich im Zuge der Herstellung des Schaltergehäuses in einem Kunststoffspritzgießverfahren preisgünstig ausbilden.

Weitere Vorteile oder vorteilhafte Weiterbildungen der Erfindung ergeben sich aus den Unteransprüchen oder der Beschreibung. So ist es beispielsweise vorteilhaft, durch entsprechende Vorsprünge an den Fortsätzen, Führungen für die übrigen zur Befestigung notwendigen Bauteile anzuspritzen, um deren Verschraubung miteinander zu vereinfachen.

### Zeichnung

Ein Ausführungsbeispiel der Erfindung ist in der Zeichnung dargestellt und in der nachfolgenden Beschreibung näher erläutert.

Figur 1 zeigt den Zylinderschalter mitsamt seiner Befestigungsteile in einer Draufsicht, in Figur 2 ist der Zylinderschalter in eine Ausnehmung eines Arbeitszylinders eingeführt und in einen Querschnitt entlang der Schnittlinie II-II nach Figur 1 dargestellt. Hierbei ist die Löse- bzw. Fixierstellung des Zylinderschalters jeweils als Halbschnitt gezeichnet.

### Beschreibung des Ausführungsbeispiels

Die Figur 1 zeigt einen Zylinderschalter 10, dessen Schaltergehäuse 11 einteilig ausgebildet und in einem Kunststoffspritzgießverfahren hergestellt ist. Das Schaltergehäuse 11 gliedert sich in einen ersten Abschnitt 12 zur Lagefixierung des Zylinderschalters 10 an einem Arbeitszylinder und in einen zweiten, einen nicht erkennbaren Sensor aufnehmenden Abschnitt 13. Der Sensor des Zylinderschalters 10 ist vollständig vom Kunststoffmaterial des Schaltergehäuses 11 umspritzt und dient im angebauten Zustand des Zylinderschalters 10 zur berührungslosen Erfassung eines sich vorbeibewegenden Arbeitskolbens. Hierzu kann als Sensor ein magnetischer, ein induktiver oder ein kapazitiver Näherungsschalter eingesetzt werden. Die beiden Abschnitte 12, 13 des Zylinderschalters 10 sind in dessen Längsrichtung hintereinanderliegend angeordnet und durch schmale als Gelenke wirkende Verbindungsstege 15 miteinander verbunden. Der der Lagefixierung dienende erste Abschnitt 12 wird von zwei voneinander unabhängig beweglichen Fortsätzen 16 gebildet. Diese Fortsätze 16 begrenzen zwischen sich einen Schlitz 17. Der Schlitz 17 erstreckt sich in Längsrichtung des Zylinderschalters 10, beginnt am äußeren Ende des lagefixierenden ersten Abschnitts 12 und endet in einer quer zur Längsrichtung verlaufenden Ausnehmung 18, die sich im Übergangsbereich zwischen den beiden Abschnitten 12, 13 befindet. Im lagefixierenden ersten Abschnitt 12 ist ein den Schlitz 17 überdeckendes Druckstück 20 angeordnet, das durch Vorsprünge 21 an den Fortsätzen 16 vorpositioniert ist. Das Druckstück 20 wird zentrisch von einer Befestigungsschraube 22 durchdrungen, die mit einem unterhalb des Druckstücks 20 liegenden und daher in Fig.1 verdeckten Spreizkeil 23 verschraubt ist. Im Spreizkeil 23 ist hierzu eine in Figur 2 erkennbare Gewindebohrung 30 ausgebildet.

Zur Erläuterung der Wechselwirkung zwischen den miteinander verschraubten Bauteilen ist in Figur 2 ein Querschnitt durch einen exemplarischen Einbaufall eines Zylinderschalters 10 dargestellt. Darin ist mit 25 das Gehäuse eines Arbeitszylinders 26 bezeichnet, das wenigstens an einer seiner Außenflächen eine nach außen offene, hinterschnittene Nut 27 ausbildet. In diese exemplarisch T-förmig ausgebildete Nut 27 ist ein Zylinderschalter 10 eingeführt. Vom Zylinderschalter 10 sind lediglich die den lagefixierenden ersten Abschnitt 12 bildenden Fortsätze 16 erkennbar. Diese Fortsätze 16 haben jeweils einen dreieckförmigen Querschnitt, wobei die beiden rechtwinklig zueinander verlaufenden Wandungen 28 die Außenkontur bilden und dementsprechend voneinander abgewandt liegen. Diese beiden Wandungen 28 sind durch entgegengesetzt zueinander ansteigende Schrägflanken 29, die die Grundseite des dreieckförmigen Querschnitts der Fortsätze 16 bilden, miteinander verbunden. Der von den beiden Fortsätzen 16 begrenzte und im Bereich der Öffnung der arbeitszylinderseitigen Nut 27 beginnende Spalt 17 erweitert sich demnach zum Nutgrund hin kontinuierlich. In diesen Spalt 17 ist der Spreizkeil 23, der eine entsprechend spiegelbildlich ausgebildete Außenkontur mit entsprechenden Gegenflanken 31 hat, eingesetzt. Der Spreizkeil 23 weist entlang seiner Hochachse eine durchgehende Gewindebohrung 30 auf. In diese Gewindebohrung 30 ist die Befestigungsschraube 22 eingeschraubt, die mit ihrem Schaft 32 den Spalt 17 durchdringt und deren Kopf 33 an ihrem der Öffnung der Nut 27 zugewandten Ende ausgebildet ist. Der Kopf 33 liegt im Inneren des topfförmig ausgebildeten Druckstücks 20 auf, das sich mit seiner Bodenplatte auf den Fortsätzen 16 des Schaltergehäuses 11 abstützt. Das Druckstück 20 ist im Durchmesser und in seiner Höhe auf die Öffnung der Nut 27 abgestimmt, sein Rand umschließt den Kopf 33 der Befestigungsschraube 22 umfangsseitig. Zur Verbringung des lagefixierenden ersten Abschnitts 12 des Schaltergehäuses 11 von seiner in der ersten Zeichnungshälfte der Figur 2 dargestellten Lösestellung in eine in der zweiten Zeichnungshälfte gezeichneten Klemmstellung wird die Befestigungsschraube 22 durch ein geeignetes Werkzeug in Einschraubrichtung der Gewindebohrung 30 gedreht. Dadurch bewegt sich der aufgrund seiner Außenkontur gegen Mitdrehen gesicherte Spreizkeil 23 in Richtung der Öffnung der Nut 27. Die Schrägflanken 29 der Fortsätze 16 gleiten dabei auf den Gegenflanken 31 des Spreizkeils 23 ab, wodurch die Fortsätze 16 auseinandergedrückt werden. Die Klemmstellung ist erreicht, sobald die Fortsätze 16 mit ihren rechtwinkligen Wandungen 28 an den Begrenzungsflächen der Nut 27 anliegen. Dadurch ist der Zylinderschalter 10 zentrisch fixiert.

Selbstverständlich sind Änderungen oder Weiterbildungen des Ausführungsbeispiels möglich, ohne vom Grundgedanken der Erfindung abzuweichen. So ist es zum Beispiel durch eine entsprechend angepaßte Außenkontur der Fortsätze 16 des Schaltergehäuses 11 auch möglich, derartige Zylinderschalter in Nuten 27 einzubauen und zu fixieren, die einen von der beschriebenen T-Form abweichenden Querschnitt, beispielsweise einen schwalbenschwanzförmigen Querschnitt, aufweisen. Ebenso denkbar ist es, daß das Schaltergehäuse 11 mehrere der Lagefixierung dienende Abschnitte 12 aufweist.

## Patentansprüche

1. Zylinderschalter (10) zur Anordnung in einer Längsnut (27) eines Maschinenteils, insbesondere Gehäuse (25) eines Arbeitszylinders (26), mit einem Schaltergehäuse (11), in dem ein Sensor angeordnet ist, der infolge eines sich am Zylinderschalter (10) vorbeibewegenden Körpers, insbesondere Arbeitskolben, ein elektrisches Signal auslöst, und mit einer Befestigungseinrichtung (12), die zur Fixierung des Zylinderschalters (10) in der Längsnut (27) von einer Lösestellung in eine Klemmstellung verbringbar ist, **dadurch gekennzeichnet, daß** die Befestigungseinrichtung (12) mehrteilig ausgebildet ist und wenigstens zwei Fortsätze (16) aufweist, daß an den Fortsätzen (16) quer zur Längsnut (27) ansteigende Schrägflanken (29) ausgebildet sind, an denen ein Klemmkörper (23) mit entsprechenden Gegenflanken (31) anliegt, und daß der Klemmkörper (23) mittels eines Befestigungsmittels (22) relativ zu den Fortsätzen (16) beweglich ist, wodurch der Zylinderschalter (10) durch ein Spreizen der Fortsätze (16) in der Längsnut (27) zentrierbar ist.

2. Zylinderschalter (10) nach Anspruch 1, **dadurch gekennzeichnet, daß** die Schrägflanken (29) der Fortsätze (16) einander zugewandt sind und in Richtung der Öffnung der Längsnut (27) aufeinander zu ansteigen.

3. Zylinderschalter (10) nach einem der Ansprüche 1 oder 2, **dadurch gekennzeichnet, daß** die Außenkontur der Fortsätze (16) der Innenkontur der Längsnut (27) entsprechen.

4. Zylinderschalter (10) nach einem der Ansprüche 1 bis 3, **dadurch gekennzeichnet, daß** die Fortsätze (16) gelenkig mit dem Schaltergehäuse (11) gekoppelt sind.

5. Zylinderschalter (10) nach einem der Ansprüche 1 bis 4, **dadurch gekennzeichnet, daß** an den Fortsätzen (16) Vorsprünge (21) zur Vorpositionierung der die Befestigungseinrichtung (12) bildenden Bauteile angeordnet sind.

6. Zylinderschalter (10) nach einem der Ansprüche 1 bis 5, **dadurch gekennzeichnet, daß** das Schaltergehäuse (11) einteilig ausgebildet ist und aus einem Kunststoff, insbesondere einem glasfaserverstärktem Kunststoff, besteht, und daß der Sensor mit diesem Kunststoff umspritzt ist.

7. Zylinderschalter (10) nach einem der Ansprüche 1 bis 6, **dadurch gekennzeichnet, daß** der Zylinderschalter (10) vollständig in der Längsnut (27) versenkbar ist.

8. Zylinderschalter (10) nach einem der Ansprüche 1 bis 7, **dadurch gekennzeichnet, daß** der Zylinderschalter (10) in der Längsnut (27) zerstörungsfrei lös- und klemmbar befestigt ist, und daß das Befestigungsmittel (22) eine durch die Öffnung der Längsnut (27) hindurch betätigbare Schraube ist, die in eine Gewindebohrung (30) im Klemmkörper (23) eingreift.

9. Zylinderschalter (10) nach Anspruch 8, **dadurch gekennzeichnet, daß** der Kopf (33) der Schraube auf einem Druckkörper (20) aufliegt, der sich auf den Fortsätzen (16) abstützt.

10. Zylinderschalter (10) nach einem der Ansprüche 1 bis 9, **dadurch gekennzeichnet, daß** der Klemmkörper (23) im Horizontalschnitt eine rechteckige Außenkontur hat, und daß der Zylinderschalter (10) in der Lösestellung seiner Befestigungseinrichtung (12) von außen in die Längsnut (27) einsetzbar ist.

## Claims

1. Cylinder switch (10) for arrangement in a longitudinal groove (27) of a machine part, in particular housing (25) of a working cylinder (26), having a switch housing (11) in which a sensor is arranged which releases an electric signal as a consequence of a body, in particular a working piston, moving past the cylinder switch (10), and having a fastening device (12) which can be brought from a release position into a clamping position in order to fix the cylinder switch (10) in the longitudinal groove (27), **characterized in that** the fastening device (12) is of multi-part design and has at least two extensions (16), **in that** sloping flanks (29) are formed on the extensions (16), the said sloping flanks rising transversely with respect to the longitudinal groove (27) and against which a clamping body (23) having corresponding mating flanks (31) bears, and **in that** the clamping body (23) is moveable relative to the extensions (16) by means of a fastening means (22), as a result of which the cylinder switch (10) can be centred in the longitudinal groove (27) by spreading of the extensions (16).

2. Cylinder switch (10) according to Claim 1, **characterized in that** the sloping flanks (29) of the extensions (16) face towards each other and rise towards each other in the direction of the opening of the longitudinal groove (27).

3. Cylinder switch (10) according to either of Claims 1 and 2, **characterized in that** the outer contour of the extensions (16) corresponds to the inner contour of the longitudinal groove (27).

4. Cylinder switch (10) according to one of Claims 1 to 3, **characterized in that** the extensions (16) are coupled in an articulated manner to the switch housing (11).

5. Cylinder switch (10) according to one of Claims 1 to 4, **characterized in that** projections (21) for pre-positioning the components forming the fastening device (12) are arranged on the extensions (16).

6. Cylinder switch (10) according to one of Claims 1 to 5, **characterized in that** the switch housing (11) is of one-part design and consists of a plastic, in particular a glass fibre reinforced plastic, and **in that** the sensor is encapsulated by this plastic.

7. Cylinder switch (10) according to one of Claims 1 to 6, **characterized in that** the cylinder switch (10) can be lowered completely into the longitudinal groove (27).

8. Cylinder switch (10) according to one of Claims 1 to 7, **characterized in that** the cylinder switch (10) is fastened in the longitudinal groove (27) in a manner such that it can be released and clamped without being destroyed, and **in that** the fastening means (22) is a screw which can be actuated through the opening of the longitudinal groove (27) and engages in a threaded hole (30) in the clamping body (23).

9. Cylinder switch (10) according to Claim 8, **characterized in that** the head (33) of the screw rests on a compression body (20) which is supported on the extensions (16).

10. Cylinder switch (10) according to one of Claims 1 to 9, **characterized in that** the clamping body (23) has a rectangular outer contour in horizontal section, and **in that** in the release position of its fastening device (12), the cylinder switch (10) can be inserted from the outside into the longitudinal groove (27).

## Revendications

1. Commutateur de vérin (10) destiné à équiper une rainure longitudinale (27) d'une partie de machine notamment d'un boîtier (25) d'un vérin (26) comprenant un boîtier de commutateur (11) muni d'un capteur qui déclenche un signal électrique lors du passage d'un organe notamment d'un piston sur le commutateur de cylindre (10) ainsi qu'une installation de fixation (12) pour fixer le commutateur (10) dans la rainure longitudinale (27) pour le mettre d'une position libre dans une position de blocage,
**caractérisé en ce que**
l'installation de fixation (12) est à plusieurs pièces et comprend au moins deux prolongements (16),
les prolongements (16) comportent des flancs inclinés (29) remontant vers la rainure longitudinale (27) et contre lesquels s'appuie un organe de serrage (23) avec des flancs opposés (31), et
l'organe de serrage (23) est mobile par rapport aux prolongements (16) par l'intermédiaire d'un moyen de fixation (22) pour centrer le commutateur de vérin (10) dans la rainure longitudinale (27) par écartement des prolongements (16).

2. Commutateur de cylindre (10) selon la revendication 1,
**caractérisé en ce que**
les flancs inclinés (29) des prolongements (16) sont tournés l'un vers l'autre et remontent en direction de l'ouverture de la rainure longitudinale (27).

3. Commutateur de vérin (10) selon l'une quelconque des revendications 1 ou 2,
**caractérisé en ce que**
le contour extérieur des prolongements (16) correspond au contour intérieur de la rainure longitudinale (27).

4. Commutateur de vérin (10) selon l'une quelconque des revendications 1 à 3,
**caractérisé en ce que**
les prolongements (16) sont couplés de manière articulée au boîtier de commutateur (11).

5. Commutateur de vérin (10) selon l'une quelconque des revendications 1 à 4,
**caractérisé en ce que**
les prolongements (16) comportent une partie une saillie (21) pour le prépositionnement des pièces formant l'installation de fixation (12).

6. Commutateur de vérin (10) selon l'une quelconque des revendications 1 à 5,
**caractérisé en ce que**
le boîtier de commutateur (11) est réalisé en une seule pièce en matière plastique notamment en matière plastique renforcée par des fibres de verre et le capteur est entouré de cette matière plastique par injection.

7. Commutateur de vérin (10) selon l'une quelconque des revendications 1 à 6,
**caractérisé en ce qu'**
il est complètement noyé dans la rainure longitudinale (27).

8. Commutateur de vérin (10) selon l'une quelconque des revendications 1 à 7,
**caractérisé en ce qu'**
il est fixé de manière amovible et serrable, sans destruction dans la rainure longitudinale (27) et le moyen de fixation (22) est une vis que l'on actionne à travers l'ouverture de la rainure longitudinale (27), cette vis pénétrant dans un taraudage (30) de l'organe de serrage (23).

9. Commutateur de vérin (10) selon la revendication 8,
**caractérisé en ce que**
la tète (33) de la vis s'appuie sur un organe de pression (20) qui s'appuie contre les prolongements (16).

10. Commutateur de vérin (10) selon l'une quelconque des revendications 1 à 9,
**caractérisé en ce que**
en coupe horizontale l'organe de serrage (23) a un contour extérieur rectangulaire et le commutateur de vérin (10) se place de l'extérieur dans la rainure longitudinale (27) lorsque son installation de fixation (12) est en position de libération.
